# FASCICULE DE BREVET EUROPEEN

(11) **EP 0 291 040 B1**
(45) Date de publication et mention de la délivrance du brevet: **08.05.1991**
(21) Numéro de dépôt: 88107601.2
(22) Date de dépôt: 11.05.1988
(51) Int. Cl.: F01D 5/06

(54) **Procédé de montage d'un rotor de turbine à vapeur constitué de disques frettés sur un arbre et fourchette permettant ledit montage**
Gabelförmiges Montagehilfsstück, um den Zusammenbau eines Scheibenrotors für eine Dampfturbine zu erleichtern
Fork-like device facilitating the mounting of a disk rotor for a steam turbine

(30) Priorité: 14.05.1987 FR 8706784
(43) Date de publication de la demande: 17.11.1988
(73) Titulaire: GEC ALSTHOM SA, 75116 Paris (FR)
(72) Inventeur: Fleury, Daniel, F-60440 Nanteuil Le Haudouin (FR)
(74) Mandataire: Weinmiller, Jürgen

(56) Documents cités:
- DE-B- 1 284 689
- FR-A- 2 295 226
- US-A- 2 818 228

## Description

### Procédé de montage d'un rotor de turbine à vapeur consitué de disques frettés sur un arbre et fourchette permettant ledit montage

La présente invention a trait à un procédé de montage d'un rotor de turbine à vapeur constitué de disques frettés sur un arbre, lesdits disques étant munis de cavités se faisant face, dans lequel on dispose des pions femelles dans lesdites cavités d'un disque et des pions mâles dans les cavités en regard appartenant au disque adjacent puis on frette chacun des disques en disposant les pions mâles dudit disque dans les pions femelles du disque adjacent déjà fretté.

Les pions assurent la position relative de ces disques les uns par rapport aux autres. Un tel rotor est décrit dans le document FR-A-2295226.

L'inventeur s'est aperçu que lorsque les pions mâles étaient en contact avec les pions femelles il y avait des risques de corrosion sous tension. Le procédé de montage selon l'invention permettant d'éliminer ces risques est caractérisé en ce qu'on dispose des moyens d'écartement dans des pions femelles avant d'introduire les pions mâles dans les pions femelles de façon à ce que les pions mâles ne soient pas en contact avec les pions femelles, puis on enlève les moyens d'écartement.

De préférence les moyens d'écartement ne sont enlevés qu'après les essais de survitesse ce qui permet de garantir la présence d'un jeu résiduel entre les pions de positionnement lors d'un fonctionnement normal.

L'invention concerne également, pour application du procédé, un rotor de turbine à vapeur constitué de disques frettés sur un arbre, lesdits disques étant munis de cavités se faisant face, des pions femelles étant disposés dans lesdites cavités d'un disque et des pions mâles dans les cavités en regard appartenant au disque adjacent, les pions mâles comportant chacun un tenon avec deux parois parallèles à l'axe du rotor écartées de a et les pions femelles une rainure complémentaire avec deux parois parallèles aux parois du tenon écartées de a + 2d,
caractérisée en ce qu'il comporte dans l'état de montage des fourchettes comprenant chacune un manche avec deux dents d'épaisseur légèrement inférieure à d dont les bords extérieurs sont écartés de a + 2d et qui disposés contre les parois de la rainure.

Selon une réalisation préférentielle de la fourchette, les deux dents comportent deux rabats dans un plan perpendiculaire au plan des dents et venant se placer sur la surface du pion femelle de part et d'autre de la rainure.

La présente invention sera mieux comprise à la lumière de la description qui va suivre dans laquelle:
- La figure 1 représente une coupe longitudinale partielle d'un rotor de turbine.
- La figure 2 représente une vue en coupe partielle des pions emboîtés.
- La figure 3 représente une vue en coupe selon III-III de la figure 2.
- La figure 4 représente une vue coupe partielle selon IV-IV de la figure 3.
- La figure 5 représente l'assemblage de la figure 2 avec la fourchette en place.
- La figure 6 représente une coupe selon VI-VI de la figure 5 avec arrachement partiel.
- La figure 7 représente une coupe selon VII-VII de la figure 6.

Le rotor de turbine auquel est appliqué l'invention, comporte un arbre 1 autour duquel sont frettés des disques 2 portant des aubes 3.

Les disques 2 sont munis de cavités cylindriques 4 se faisant face. Les cavités 4 sur une face d'un disque sont munis de pions femelles 5 et les cavités sur la face du disque voisin qui viennent en regard des pions femelles 5 sont munis de pions mâles 6 (voir figures 2, 3 et 4).

Le pion mâle 6 comporte une tête 7 emplissant la cavité 4 et un tenon 8 avec deux parois parallèles à l'axe du rotor écartées d'une distance a. Le pion femelle comporte à l'intérieur de la tête 9 une rainure 10 complémentaire du tenon 8 mais de largeur a + 2d. La hauteur du tenon 8 est inférieure à la profondeur de la rainure 10.

Les pions 5, 6 sont bloqués dans les cavités 4 par des clavettes 11.

Pour monter les disques on procéde classiquement de la façon suivante.

On vient fretter sur l'arbre un premier disque 2 avec ses cavités 4 munies de pions femelles 5. Puis on amène autour de l'arbre un second disque 2 avec sur sa face en regard les cavités 4 munies de pions mâles 6. On engage les tenons 8 des pions mâles 6 dans les rainures 10 des pions femelles 5, puis on frette le second disque 2 et ainsi de suite pour les disques suivants.

Selon l'invention on utilise pour chaque assemblage entre deux pions 5, 6 une fourchette munie d'un manche 13 et de deux dents 14. Les deux dents 14 ont une épaisseur inférieure à d et leurs bords extérieurs 15 sont écartées de a + 2d.

Ces dents 14 sont munies de deux rabats 16 vers l'extérieur qui viennent s'appliquer de part et d'autre de la rainure 10 sur la surface 17 du pion femelle 5 lorsque les dents sont disposées dans la rainure.

Les rabats 16 sont disposés à angle droit par rapport aux dents 14.

Les disques 2 ont été munis d'encoches 18 sur la face qui reçoit les pions femelles 5. Ces encoches 18 relient la surface extérieure du disque 2 aux cavités 4. On dispose dans chaque encoche 18 une fourchette 12. Le manche 13 de la fourchette 12 est solidaire de pattes 19 qui sont boulonnées sur le disque 2 maintenant ainsi en place la fourchette 12.

Les fourchettes 12 ont été montées sur le disque 2 avant son frettage.

Après frettage on vient emboîter les pions mâles 6 du disque voisin dans les pions femelles 5 du disque fretté. Grâce aux fourchettes 12 les tenons 8 des pions mâles 6 ne se trouvent pas au contact des rainures 10 des pions femelles 5.

Ainsi on est assuré que les pions mâles 6 ne se trouvent pas en contact avec les pions femelles 5. Lorsqu'on effectue les essais de survitesse on garde les fourchettes 12 en place si bien que l'absence de contact se maintient. Après ces essais on retire les fourchettes 12 pour le fonctionnement normal de la turbine.

## Revendications

1. Procédé de montage d'un rotor de turbine à vapeur constitué de disques frettés (2) sur un arbre (1), lesdits disques (2) étant munis de cavités (4) se faisant face dans lequel on dispose des pions femelles (5) dans lesdites cavités (4) d'un disque (2) et des pions mâles (6) dans les cavités (4) en regard appartenant au disque adjacent (2) puis on frette chacun des disques (2) en disposant les pions mâles (6) dudit disque dans les pions femelles (5) du disque adjacent déjà fretté, caractérisé en ce qu'on dispose des moyens d'écartement (12) dans des pions femelles (5) avant d'introduire les pions mâles (6) dans les pions femelles (5) de façon à ce que les pions mâles (6) ne soient pas en contact avec les pions femelles (5), puis on enlève les moyens d'écartement (12).

2. Procédé de montage selon la revendication 1, caractérisé en ce que les moyens d'écartement (12) ne sont enlevés qu'après les essais en survitesse.

3. Rotor de turbine à vapeur constitué de disques frettés (2) sur un arbre (1), lesdits disques (2) étant munis de cavités (4) se faisant face, des pions femelles (5) étant disposées dans lesdites cavités (4) d'un disque (2) et des pions mâles (6) dans les cavités (4) en regard appartenant au disque adjacent (2), les pions mâles (6) comportant chacun un tenon (8) avec deux parois parallèles à l'axe du rotor écartées de a et les pions femelles (5) une rainure (10) complémentaire avec deux parois parallèles aux parois du tenon (8) écartées de a + 2d,
caractérisé en ce qu'il comporte dans l'état de montage des fourchettes comprenant chacune un manche (13) avec deux dents (14) d'épaisseur, légèrement inférieure à d dont les bords extérieurs (15) sont écartés de a + 2d et qui sont disposés contre les parois de la rainure (10).

4. Rotor selon la revendication 3, caractérisé en ce que les deux dents des fourchettes comportent deux rabats (16) dans un plan perpendiculaire au plan des dents qui viennent se placer sur la surface (17) des pions femelles (5) de part et d'autre de la rainure (10).

5. Rotor selon l'une des revendications 3 ou 4, caractérisée en ce que les manches (13) sont fixés de façon amovible au disque (2).

## Patentansprüche

1. Montageverfahren für einen Dampfturbinenläufer, bestehend aus auf die Welle (1) aufgeschrumpften Scheiben (2) mit einander gegenüberliegenden Ausnehmungen (4), wobei im Läufer Zapfenlocheinsätze (5) in den Ausnehmungen (4) einer Scheibe (2), und Zapfeneinsätze (6) in den gegenüberliegenden, der benachbarten Scheibe (2) angehörenden Ausnehmungen (4) angeordnet sind und jede Scheibe (2) aufgeschrumpft wird, indem die Zapfeneinsätze (6) der betreffenden Scheibe in die Zapfenlocheinsätze (5) der bereits aufgeschrumpften benachbarten Scheibe eingefügt werden, dadurch gekennzeichnet, daß vor dem Einführen der Zapfeneinsätze (6) in die Zapfenlocheinsätze (6) Abstandsmittel (12) in den Zapfenlocheinsätzen angeordnet werden, derart, daß die Zapfeneinsätze (6) nicht in Berührung mit den Zapfenlocheinsätzen (5) gelangen, und daß dann die Abstandsmittel (12) entfernt werden.

2. Montageverfahren nach Anspruch 1, dadurch gekennzeichnet, daß die Abstandsmittel (12) erst nach Durchführung der Prüfungen mit überhöhter Geschwindigkeit entfernt werden.

3. Dampfturbinenläufer, bestehend aus auf eine Welle (1) aufgeschrumpften Scheiben (2), wobei die Scheiben (2) mit einander gegenüberliegenden Ausnehmungen (4) versehen sind, und wobei Zapfenlocheinsätze (5) in den Ausnehmungen (4) einer Scheibe (2) und Zapfeneinsätze (6) in den gegenüberliegenden Ausnehmungen (4) der benachbarten Scheibe (2) angeordnet sind, und die Zapfeneinsätze (6) jeweils eine Nase (8) mit zwei parallel zur Achse des Läufers im Abstand a verlaufenden Wänden und die Zapfenlocheinsätze (5) eine entsprechende Nut (10) mit zwei parallel zu den Wänden der Nase (8) im Abstand a + 2d verlaufenden Wänden aufweisen, dadurch gekennzeichnet, daß der Läufer im Montagezustand Gabeln aufweist, die je einen Hals (13) mit zwei Zinken (14) von einer etwas kleineren Dicke als d besitzt, wobei deren äußere Ränder (15) einen Zwischenabstand a + 2d aufweisen und gegen die Wände der Nut (10) gerichtet sind.

4. Läufer nach Anspruch 3, dadurch gekennzeichnet, daß die beiden Zinken der Gabeln zwei Kragen (16) in einer senkrecht zur Ebene der Zinken stehenden Ebene aufweisen, die auf die Oberfläche (17) der Zapfenlocheinsätze (5) zu beiden Seiten der Nut (10) aufliegen.

5. Läufer nach Anspruch 3 oder 4, dadurch gekennzeichnet, daß die Hälse (13) an der Scheibe (2) lösbar befestigt sind.

## Claims

1. A method of assembling a rotor of a steam turbine constituted by disks (2) shrunk onto a shaft (1), said disks (2) being provided with cavities (4) facing one another and having female pegs (5) disposed in said cavities (4) in one disk (2) and male pegs (6) disposed in the facing cavities (4) of an adjacent disk (2), with each of the disks (2) being shrunk on while disposing the male pegs (6) of said disk into the female pegs (5) of the already shrunk-on adjacent disks characterized in that spacer means(12) are provided in the female pegs (5) prior to inserting the male pegs (6) in the female pegs (5) so that the male pegs (6) do not come into contact with the female pegs (5), and that the spacer means (12) are subsequently removed.

2. An assembly according to claim 1, characterized in that the spacer means (12) are not removed until after overspeed testing.

3. A rotor of a steam turbine constituted by disks (2) shrunk onto a shaft (1), said disks (2) being provided with cavities (4) facing one another and having female pegs (5) disposed in said cavities (4) in one disk (2) and male pegs (6) disposed in the facing cavities (4) of an adjacent disk (2), the male pegs (6) comprising each a tenon (8) having two walls parallel to the axis of the rotor and at a spacing a, and the female pegs (5) having a complementary slot (10) with two walls parallel to the walls of the tenon (8) and at a spacing of a + 2d, characterized in that the turbine comprises forks, when being in its state of assembling, each fork including a handle (13) and two tines (14) of a thickness slightly less than d, wherein the outside edges (15) of the tines are at a spacing of a + 2d, and are disposed against the walls of the slot (10).

4. A rotor according to claim 3, characterized in that each of the two tines includes a flange (16) in a plane perpendicular to the plane of the tines and placed against the surface (17) of the female peg (5) on either side of the slot (10).

5. A rotor according to claim 3 or 4, characterized in that the handle (13) is removably fixed to the disk. (2).
